# FASCICULE DE BREVET EUROPEEN

(11) **EP 2 055 854 B1**
(45) Date de publication et mention de la délivrance du brevet: **14.08.2013**
(21) Numéro de dépôt: 08167018.4
(22) Date de dépôt: 20.10.2008
(51) Int. Cl.: E04D 1/12, E04D 1/26, E04D 1/16

(54) **Tuile de surface correspondant à plusieurs fois la surface d'une tuile standard**
Deckziegel, der mehrfach der Oberfläche eines Standarddachziegels entspricht
Surface tile with several times the surface area of a standard tile

(30) Priorité: 05.11.2007 FR 0707747
(43) Date de publication de la demande: 06.05.2009
(73) Titulaire: Imerys TC, 69760 Limonest (FR)
(72) Inventeur: Cambier, Carryl, 81100 Castres (FR); Delangue, Thierry, 69610, Sainte Foy L'Argentiere (FR); Dubost, Daniel, 69610, Sainte Foy L'Argentiere (FR); Guichoux, Gwenaël, 01600, Trevoux (FR)
(74) Mandataire: Maureau, Philippe

(56) Documents cités:
- FR-A- 2 535 764
- FR-A- 2 549 879
- FR-A- 2 737 516
- GB-A- 2 056 525
- GB-A- 2 245 617

## Description

L'invention concerne une tuile de surface correspondant à plusieurs fois la surface d'une tuile standard.

L'invention concerne plus particulièrement le domaine des tuiles plates.

Les tuiles plates sont particulièrement adaptées pour la réalisation de toitures à forte pente, l'étanchéité du toit étant obtenu par simple chevauchement des tuiles.

Une tuile plate présente généralement une forme rectangulaire et comporte une face inférieure, tournée du côté de la charpente, équipée de tenons permettant l'accrochage de la tuile sur un liteau horizontal.

Les liteaux sont généralement écartés d'une distance correspondant sensiblement à un tiers de la longueur de la tuile. En effet, chaque tuile est soumise à un triple recouvrement, de sorte que seul environ un tiers de la surface de la tuile est visible, correspondant à la partie basse de la tuile appelée pureau. Les deux tiers restants représentent le couvert indispensable à l'étanchéité.

Du fait de son fort taux de recouvrement et du nombre de liteaux nécessaires, la pose de la tuile plate est fastidieuse, onéreuse et conduit à un poids important au m², nécessitant un dimensionnement approprié de la charpente.

Afin de remédier à ces inconvénients, le document FR 2 535 764 propose une tuile de surface correspondant à plusieurs fois la surface d'une tuile standard, dont la face supérieure, destinée à être tournée du côté opposé à une charpente, comporte une partie en saillie destinée à simuler une tuile de rang supérieur.

La partie en saillie forme un débord en partie supérieure de la tuile, des tenons destinés à l'accrochage de la tuile sur un liteau étant ménagés sur la face inférieure du débord.

La présence d'un tel débord augmente la difficulté de fabrication de la tuile ainsi que la fragilité de cette dernière, ce qui multiplie le risque de casse lors du stockage sur palette ou lors de manipulations, et complique le stockage sur palette.

Le document FR 2 535 764 décrit une tuile selon le préambule de la revendication 1.

L'invention vise à remédier à ces inconvénients en proposant une tuile selon la revendication 1.

De cette manière, la tuile peut être accrochée, soit sur un liteau, soit sur une tuile de rang différent. In est donc possible de réduire le nombre de liteaux. En outre, la forme générale rectangulaire de la tuile permet de faciliter son stockage, sa manutention ainsi que sa fabrication.

Préférentiellement, la tuile comporte trois plots en saillie, écartés les uns des autres et conçus pour réaliser l'accrochage de la tuile sur un liteau horizontal.

Selon une possibilité de l'invention, la partie en saillie est disposée, de façon centrée, du côté du bord supérieur de la tuile.

Préférentiellement, la partie en saillie comporte une rainure s'étendant sensiblement parallèlement au bord supérieur de la tuile.

Avantageusement, la partie en saillie comporte une nervure délimitée par le bord supérieur de la tuile et par la rainure de la partie en saillie, la nervure faisant saillie de part et d'autre de la partie en saillie de manière à définir le premier et le second doigts.

Selon une caractéristique de l'invention, la tuile comporte des zones d'emboîtement formant des moyens d'évacuation de l'eau, disposés de part et d'autre de la partie en saillie.

De toute façon, l'invention sera bien comprise à l'aide de la description qui suit en référence au dessin schématique annexé représentant, à titre d'exemples, plusieurs formes de réalisation de cette tuile.
Figure 1 est une vue en perspective, de dessus, d'une forme de réalisation d'une tuile ;
Figure 2 en est une vue en perspective, de dessous ;
Figure 3 est une vue de côté, en coupe, d'une charpente équipée de tuiles des figures 1 et 2 ;
Figure 4 en est une vue de dessous ;
Figure 5 en est une vue de dessus ;
Figures 6 et 7 sont des vues correspondant respectivement aux figures 1 et 2, d'une seconde forme de réalisation de l'invention ;
Figure 8 est une vue en perpective, de dessus, d'une charpente équipée de tuiles de la seconde forme de réalisation.

Les figures 1 et 2 représentent une tuile 1. Celle-ci présente une forme générale rectangulaire. La longueur L de la tuile 1, c'est-à-dire la dimension de la tuile dans le sens de la pente du toit, correspond sensiblement à la longueur d'une tuile plate classique, à savoir 300 mm. La largeur de la tuile 1 correspond sensiblement au double de la largeur I d'une tuile plate classique, à savoir 200 mm.

Le bord situé du côté du haut de la pente, une fois la tuile en position sur la charpente est appelé bord supérieur 2, celui situé du côté du bas de la pente est appelé bord inférieur 3.

La tuile comporte une face supérieure 4 , tournée du côté opposé à la charpente et visible plus particulièrement à la figure 1. La face supérieure 4 présente une partie en saillie 5 de forme générale rectangulaire, s'étendant depuis le bord supérieur en direction du bord inférieur. La longueur de la partie en saillie 5 correspond environ à deux tiers de la longueur totale L de la tuile 1. La largeur I de la partie en saillie 5 correspond à la largeur d'une tuile plat classique.

La partie en saillie 5 est disposée de manière centrée dans le sens de la largeur.

Celle-ci comporte une rainure 6 s'étendant transversalement, parallèlement au bord supérieur 2 et située en retrait de celui-ci en direction du bord inférieur 3. Le bord supérieur 2 et la rainure 6 délimite ainsi une nervure 7 transversale. Des rebords 8 s'étendent en outre le long du bord supérieur 2, de part et d'autre de la nervure 7.

Enfin, une rainure d'évacuation d'eau 9 présentant la forme génarale d'un L est disposée de chaque côté de la partie en saillie 5. Plus particulièrement, une première extrémité 10 du L est située à l'intérieur ou en regard de l'extrémité correspondante de la rainure 6, l'autre extrémité 11 du L étant dirigée vers le bas de la tuile 1.

La tuile comporte en outre, sur sa face supérieure, une fente 12 s'étendant longitudinalement, disposée de manière centrée dans le sens de la largeur. Cette fente 12 est destinée à simuler la présence de deux tuiles plates de dimension standard.

La tuile 1 comporte en outre deux trous 13 destinés à permettre à un monteur de clouer la tuile 1 sur des liteaux.

La face inférieure 14 de la tuile est illustrée à la figure 2.

Celle-ci comporte un renfoncement 15 correspondant à la partie en saillie 5 située du côté de la face supérieure 4.

La face inférieure 14 comporte en outre une première rangée de trois tenons ou plots 16, 17, 18, écartés les uns des autres, disposés à proximité du bord supérieur 2 de la tuile. Un premier tenon 16 est disposé de manière centrée dans le sens la largeur, les autres tenons 17, 18 étant respectivement disposés de part et d'autre du tenon central 16, sensiblement à mi-distance entre le tenon central 16 et le bord latéral 19, 20 correspondant de la tuile 1.

Une seconde rangée de tenons 21, 22, composés de deux tenons latéraux, est décalée de la première rangée, dans le sens longitudinal de la tuile 1, d'une distance correspondant environ au tiers de la longueur L de la tuile 1.

Chaque tenon 21, 22 est sensiblement situé à mi-distance entre le renfoncement 15 et le bord latéral 19, 20 correspondant.

La face inférieure présente en outre deux plots additionnels 28, 29, disposés sous le renfoncement 15 et agencés symétriquement de part et d'autre du plan médian longitudinal de la tuile 1.

Lors de l'empilement des tuiles, les plots 28 et 29 permettent d'agencer les tuiles d'une même pile de façon parallèle les unes par rapport aux autres, ce qui facilite la palettisation des tuiles.

Le montage des tuiles 1 sur une charpente est illustré plus particulièrement aux figures 3 et 4.

Comme illustrée sur ces figures, les tuiles 1 sont agencés en rangées successives et en quinconce.

Ainsi, sur une rangée R1, les tuiles sont disposées de manière à ce que les tenons des tuiles de cette rangée R1 soient en appui contre un liteau horizontal 23. Les tuiles de cette rangée R1 sont écartées les unes des autres, d'une distance I correspondant sensiblement à la largeur d'une tuile plate classique.

Les tuiles appartenant à la rangée R2 sont en appui contre les tuiles de la rangée R1. Plus particulièrement, les tenons 21, 22 des tuiles de rang supérieur R2, viennent en appui contre le bord supérieur 2 des tuiles de la rangée R1.

Ainsi, de cette manière, il n'est nécessaire de prévoir des liteaux 23 que pour l'accrochage d'une rangée R1 sur deux de tuiles 1, l'autre R2 des deux rangées venant en appui contre la rangée de rang inférieure R1. Le nombre de liteaux 23 à prévoir est donc diminué.

La figure 5 illustre le montage des tuiles 1 en vue de dessus. De manière à pouvoir repérer les différentes tuiles, une partie des tuiles ont été identifiées de manières différentes.

On remarque ainsi que, de cette manière, chaque tuile simule l'existence de trois tuiles plates classique, une première tuile plate classique étant simulée par la partie gauche 24 du pureau, c'est-à-dire situé du côté gauche de la fente 12, une seconde tuile classique étant simulée par la partie droite 25 du pureau. Enfin, une troisième tuile plate classique est simulée par la partie basse de la partie en saillie 5. Il est à noter que la partie en saillie 5 est recouverte sur environ la moitié de sa longueur, c'est-à-dire sur un distance correspondant environ au tiers de la longueur L de la tuile 1.

Le décalage des rangées d'une distance correspondant au tiers de la longueur de la tuile permet en outre de conserver l'écartement des rangées de tuiles plates classiques.

Ainsi, une fois le montage réalisé, le toit réalisé avec de telles tuiles a l'aspect d'un toit réalisé avec des tuiles plates classiques.

Il est à noter que le montage, en nombre restreint, de tuiles plates classiques 26 est nécessaire en bordure du toit, comme cela ressort des figures 4 et 5.

Les figures 6 à 8 représentent une tuile selon l'invention. Pour des raisons de commodités, les éléments ayant une fonction similaire à ceux décrit précédemment sont désignés ci-après par les mêmes références.

Cette seconde forme de réalisation diffère par les caractéristiques exposées ci-après.

Cette tuile 1 comporte des encoches 27 ménagées dans les bords latéraux 19, 20. La distance, suivant l'axe longitudinal, entre la nervure 7 située au niveau du bord supérieur 2 et l'encoche 27 correspond environ au tiers de la longueur totale L de la tuile 1.

La nervure 7 est prolongée latéralement de sorte qu'elle fasse saillie latéralement par rapport à la partie en saillie 5, d'une distance d correspondant sensiblement à la profondeur de l'encoche 27.

Comme cela ressort de la figure 7, la face inférieure 14 est dépourvue des plots 21, 22.

Le montage de cette tuile est représenté à la figure 8. La position des tuiles 1 les unes par rapport aux autre est similaire à celle décrite précédemment, en référence aux figures 3 à 5.

De même que précédemment, une rangée de tuiles R1 est en appui contre un liteau 23, par l'intermédiaire des plots 16, 17, 18 disposés à proximité du bord supérieur 2, les prolongements des nervures 7 des tuiles de rang inférieur R0 venant s'insérer dans les encoches correspondantes 27 des tuiles R1 qui leur sont adjacentes. Les tuiles adjacentes R0 et R1 sont ainsi reliées fixement les unes aux autres.

En vue de dessus, l'aspect visuel de la toiture, une fois que les tuiles 1 ont été montées, reste le même que dans le cas de la première forme de réalisation.

Comme il va de soi l'invention ne se limite pas à la seule forme de réalisation de cette tuile, décrite ci-dessus à titre d'exemple, mais elle embrasse au contraire toutes les variantes.

## Revendications

1. Tuile (1) de surface correspondant à plusieurs fois la surface d'une tuile standard, dont la face supérieure (4), destinée à être tournée du côté opposé à une charpente, comporte une partie en saillie (5) destinée à simuler une tuile de rang supérieur, la face inférieure (14) de la tuile, destinée à être tournée du côté de la charpente, comportant d'une part, à proximité de son bord supérieur (2), au moins un élément en saillie (16, 17, 18) conçu pour réaliser l'accrochage de la tuile sur un liteau horizontal (23), et d'autre part des moyens additionnels (21, 22, 27), décalés vers le bord inférieur (3) de la tuile par rapport à l'élément en saillie, conçus pour coopérer avec une tuile adjacente appartenant à un rang différent, **caractérisé en ce que** la tuile (1) est de forme générale rectangulaire, les moyens additionnels comportant une première et une seconde encoches (27) ménagées dans chacun des bords latéraux (19, 20) de la tuile, la tuile (1) comportant en outre un premier et un second doigts (7, d) faisant saillie latéralement de part et d'autre de la partie en saillie (5), chaque encoche (27) de la tuile étant conçue pour coopérer avec le doigt correspondant d'une tuile adjacente de rang inférieur, de manière à réaliser leur fixation les unes par rapport à l'autre.

2. Tuile (1) selon la revendication 1, **caractérisé en ce qu'**elle comporte trois plots en saillie (16, 17, 18), écartés les uns des autres et conçus pour réaliser l'accrochage de la tuile sur un liteau horizontal (23).

3. Tuile (1) selon l'une des revendications 1 ou 2, **caractérisée en ce que** la partie en saillie (5) est disposée, de façon centrée, du côté du bord supérieur (2) de la tuile.

4. Tuile (1) selon l'une des revendications 1 à 3, **caractérisée en ce que** la partie en saillie (5) comporte une rainure (6) s'étendant sensiblement parallèlement au bord supérieur (2) de la tuile.

5. Tuile (1) selon la revendication 1 et 4, **caractérisée en ce que** la partie en saillie (5) comporte une nervure (7) délimitée par le bord supérieur (2) de la tuile et par la rainure (6) de la partie en saillie (5), la nervure (7) faisant saillie de part et d'autre (d) de la partie en saillie (5) de manière à définir le premier et le second doigts.

6. Tuile (1) selon l'une des revendications 1 à 5, **caractérisée en ce qu'**elle comporte des zones d'emboîtement formant des moyens d'évacuation de l'eau (9), disposés de part et d'autre de la partie en saillie (5).

## Patentansprüche

1. Deckziegel (1), der mehrfach der Oberfläche eines Standarddachziegels entspricht, dessen Oberseite (4), die dazu bestimmt ist, zur entgegengesetzten Seite eines Tragwerks zu zeigen, einen hervorstehenden Abschnitt (5) aufweist, der dazu bestimmt ist, einen Ziegel höherer Reihe zu simulieren, wobei die Unterseite (14) des Ziegels, die dazu bestimmt ist, zur Seite des Tragwerks zu zeigen, einerseits in der Nähe ihres oberen Rands (2) mindestens ein hervorstehendes Element (16, 17, 18) aufweist, das ausgebildet ist, um die Aufhängung des Ziegels an einer horizontalen Dachlatte (23) durchzuführen, und andererseits zusätzliche Mittel (21, 22, 27), die in Richtung des unteren Rands (3) des Ziegels im Verhältnis zum hervorstehenden Element versetzt sind und ausgebildet, um mit einem benachbarten Ziegel zusammenzuarbeiten, der zu einer anderen Reihe gehört, **dadurch gekennzeichnet, dass** der Ziegel (1) allgemein eine rechteckige Form hat, wobei die zusätzlichen Mittel eine erste und eine zweite Kerbe (27) aufweisen, die in jeden der seitlichen Ränder (19, 20) des Ziegels eingearbeitet ist, wobei der Ziegel (1) ferner einen ersten und einen zweiten Finger (7, d) aufweist, die seitlich auf der einen und der anderen Seite des hervorstehenden Teils (5) hervorstehen, wobei jede Kerbe (27) des Ziegels ausgebildet ist, um mit dem entsprechenden Finger eines benachbarten Ziegels niedrigerer Reihe derart zusammenzuarbeiten, dass ihre Befestigung zueinander durchgeführt wird.

2. Ziegel (1) nach Anspruch 1, **dadurch gekennzeichnet, dass** er drei hervorstehende Klötzchen (16, 17, 18) aufweist, die voneinander beabstandet sind und ausgebildet, um die Aufhängung des Ziegels auf einer horizontalen Dachlatte (23) durchzuführen.

3. Ziegel (1) nach einem der Ansprüche 1 oder 2, **dadurch gekennzeichnet, dass** der hervorstehende Abschnitt (5) zentriert auf der Seite des oberen Rands (2) des Ziegels angeordnet ist.

4. Ziegel (1) nach einem der Ansprüche 1 bis 3, **dadurch gekennzeichnet, dass** der hervorstehende Abschnitt (5) eine Rille (6) aufweist, die sich etwa parallel zum oberen Rand (2) des Ziegels erstreckt.

5. Ziegel (1) nach Anspruch 1 und 4, **dadurch gekennzeichnet, dass** der hervorstehende Abschnitt (5) eine Nut (7) aufweist, die von dem oberen Rand (2) des Ziegels und von der Rille (6) des hervorstehenden Abschnitts (5) begrenzt ist, wobei die Nut (7) auf der einen und der anderen Seite des hervorstehenden Abschnitts (5) derart hervorsteht, dass der erste und zweite Finger definiert werden.

6. Ziegel (1) nach einem der Ansprüche 1 bis 5, **dadurch gekennzeichnet, dass** er Rastzonen aufweist, die Wasserableitungsmittel (9) bilden, die auf der einen und der anderen Seite des hervorstehenden Abschnitts (5) angeordnet sind.

## Claims

1. A surface tile (1) corresponding to several times the surface area of a standard tile, whereof the upper face (4), intended to be turned toward the side opposite a frame, includes a protruding part (5) intended to simulate a tile from a higher row, the lower face (14) of the tile, intended to be turned toward the side of the frame, including, near its upper edge (2), at least one protruding element (16, 17, 18) designed to produce catching of the tile on a horizontal batten (23) on the one hand, and additional means (21, 22, 27), offset toward the lower edge (3) of the tile with respect to the protruding element, designed to cooperate with an adjacent tile belonging to a different row on the other hand, **characterized in that** the tile (1) is generally rectangular in shape, the additional means including first and second notches (27) formed in each of the side edges (19, 20) of the tile, the tile (1) further including first and second fingers (7, d) protruding sideways on either side of the protruding part (5), each notch (27) of the tile being designed to cooperate with the corresponding finger of an adjacent tile from a lower row, so as to fasten them with respect to one another.

2. The tile (1) according to claim 1, **characterized in that** it includes three protruding studs (16, 17, 18), separated from each other and designed to produce catching of the tile on a horizontal batten (23).

3. The tile (1) according to one of claims 1 or 2, **characterized in that** the protruding part (5) is positioned, in a centered manner, on the side of the upper edge (2) of the tile.

4. The tile (1) according to one of claims 1 to 3, **characterized in that** the protruding part (5) includes a slot (6) extending substantially parallel to the upper edge (2) of the tile.

5. The tile (1) according to claim 1 and 4, **characterized in that** the protruding part (5) includes a rib (7) delimited by the upper edge (2) of the tile and by the slot (6) of the protruding part (5), the rib (7) protruding on either side (d) of the protruding part (5) so as to define the first and second fingers.

6. The tile (1) according to one of claims 1 to 5, **characterized in that** it includes interlocking areas forming means for discharging water (9), positioned on either side of the protruding part (5).
